# EUROPÄISCHE PATENTSCHRIFT

(11) **EP 0 711 891 B1**
(45) Veröffentlichungstag und Bekanntmachung des Hinweises auf die Patenterteilung: **04.06.1997**
(21) Anmeldenummer: 95116619.8
(22) Anmeldetag: 21.10.1995
(51) Int. Cl.: E05B 47/00, E05B 65/36

(54) **Kraftfahrzeug-Türverschluss mit Zentralverriegelungsantrieb**
Motor vehicle door lock with centrally controlled locking mechanism
Serrure de portière d'un véhicule automobile avec commande pour un système de verrouillage central

(30) Priorität: 08.11.1994 DE 4439479
(43) Veröffentlichungstag der Anmeldung: 15.05.1996
(73) Patentinhaber: ROBERT BOSCH GMBH, 70442 Stuttgart (DE)
(72) Erfinder: Roos, Martin, Dipl.-Ing., D-42369 Wuppertal (DE)

(56) Entgegenhaltungen:
- DE-A- 4 219 211
- DE-A- 4 343 340
- DE-C- 4 334 522
- US-A- 5 240 296

## Beschreibung

Die Erfindung betrifft einen Kraftfahrzeug-Türverschluß mit einem Zentralverriegelungsantrieb mit den Merkmalen des Oberbegriffs von Anspruch 1.

Ein üblicher Kraftfahrzeug-Türverschluß weist regelmäßig Schließelemente wie Drehfalle und Sperrklinke sowie eine an einem Tragelement angeordnete Schloßmechanik mit verschiedenen Hebeln, die der Betätigung dienen, auf. Insoweit ist auf den allgemeinen Stand der Technik zu verweisen, der hier im einzelnen nicht angegeben zu werden braucht. Weit verbreitet sind heutzutage Kraftfahrzeug-Türverschlüsse mit Zentralverriegelungsantrieben. Ein Zentralverriegelungsantrieb arbeitet regelmäßig auf einen davon angetriebenen Zentralverriegelungshebel, der dann seinerseits in die Schloßmechanik eingreift, und zwar unmittelbar oder über weitere dazwischen angeordnete Hebel. Auf all dies kommt es im vorliegenden Fall für die Lehre der Erfindung nicht an, die Lehre der Erfindung befaßt sich nur mit der Verbindung des Zentralverriegelungsantriebs mit dem Zentralverriegelungshebel.

Aus dem Stand der Technik ist es bekannt (DE - A - 42 19 211), einen Zentralverriegelungsantrieb elektromechanisch auszuführen und reversierbar, also in beiden Drehrichtungen, arbeiten zu lassen. Dazu ist ein Antriebselement mit einem exzentrisch angeordneten Mitnehmerzapfen vorgesehen, das vom Elektromotor des Zentralverriegelungsantriebs beispielsweise über eine Spindel angetrieben wird. Je nach Drehrichtung des Motors ist auch die Drehrichtung des Antriebselements unterschiedlich. Beim Drehen des Antriebselements, das eine Art Kurbeltrieb bildet, bewegt sich der Mitnehmerzapfen auf einem Umlaufbogen in die jeweilige Drehrichtung.

Bei dem zuvor erläuterten Stand der Technik ist der Zentralverriegelungshebel um eine zur Drehachse des Antriebselementes parallele Schwenkachse schwenkbar und ragt mit seinem freien Ende in die Umlaufbahn des Mitnehmerzapfens am Antriebselement hinein. Wird das Antriebselement vom Zentralverriegelungsantrieb aus in Drehung versetzt, so nimmt der Mitnehmerzapfen das Ende des Zentralverriegelungshebels so weit mit, bis dieser in seine Entriegelungslage oder in seine Verriegelungslage gelangt. Nach dem Ende dieser Mitnahmebewegung für den Zentralverriegelungshebel bleibt der Mitnehmerzapfen nicht etwa stehen, vielmehr wird er weiter in gleicher Richtung auf seinem Umlaufbogen bewegt. Dies ist ohne übermäßigen Kraftaufwand dadurch möglich, daß der in den Umlaufbogen des Mitnehmerzapfens ragende Bereich des Zentralverriegelungshebels elastisch ausgebildet ist. Er weicht somit dem weiterdrehenden Mitnehmerzapfen aus und kommt schließlich außer Eingriff mit dem Mitnehmerzapfen, wobei er in seine Ausgangslage zurückfedert. Der Mitnehmerzapfen läuft weiter in seine Ruhelage, die außerhalb des Bewegungsbereichs des Zentralverriegelungshebels liegt. Damit ist es ohne weiteres möglich, den Zentralverriegelungshebel bei Blockierung des Zentralverriegelungsantriebs auch von Hand, also rein mechanisch, hin und her zu schwenken.

Aus anderem Stand der Technik ist ein Kraftfahrzeug-Türverschluß ähnlicher Bauart bekannt (DE - A - 43 43 340), bei dem der Zentralverriegelungshebel an seinem in die Bewegungsbahn des Mitnehmerzapfens ragenden Ende eine gabelförmige Aufnahme für den Mitnehmerzapfen aufweist, die erheblich breiter ist als der Mitnehmerzapfen selbst. Der Durchmesser des Antriebselementes bzw. des kompletten Umlaufbogens des Mitnehmerzapfens entspricht etwa der Tiefe der gabelförmigen Aufnahme, der Mitnehmerzapfen liegt also stets an einer Seitenwand der gabelförmigen Aufnahme an. Die gabelförmige Aufnahme ist so breit, daß der Zentralverriegelungshebel ungeachtet der ständigen Lage des Mitnehmerzapfens in der gabelförmigen Aufnahme auch unabhängig und unbehindert vom Mitnehmerzapfen rein mechanisch zwischen Entriegelungslage und Verriegelungslage hin und her bewegt werden kann. Dies ist natürlich eine generelle Forderung für Kraftfahrzeug-Türverschlüsse der in Rede stehenden Art. die ja bei Blockierung des Zentralverriegelungsantriebs mit dem Mitnehmerzapfen in Ruhelage entriegelt oder verriegelt werden müssen.

Bei dem erstgenannten Kraftfahrzeug-Türverschluß hat sich die Feder-Konstruktion des Zentralverriegelungshebels als in der Praxis nicht sehr verschleißfest erwiesen. Demgegenüber besteht zwar bei dem an zweiter Stelle erläuterten Kraftfahrzeug-Türverschluß ein dauernder Eingriff des Mitnehmerzapfens mit dem starren, die gabelförmige Aufnahme aufweisenden Zentralverriegelungshebel, hier ist aber wiederum ein Problem, daß das Anlaufen des Elektromotors des Zentralverriegelungsantriebs entgegen der Federkraft erfolgen muß, die den Zentralverriegelungshebel in eine seiner beiden Endlagen belastet (Kippfeder). Hohe Anlaufströme des Zentralverriegelungsantriebs sind die Folge. In beiden Fällen ist es aufwendig, daß die Steuerung des Zentralverriegelungsantriebs über Mikroschalter erfolgen muß, die die Lage des Zentralverriegelungshebels und des Antriebselementes erfassen.

Der bekannte Kraftfahrzeug-Türverschluß, von dem die Erfindung ausgeht (US - A - 5,240,296) weist einen Mitnehmerzapfen auf, der in einer entsprechenden Aufnahme eines Zentralverriegelungshebels nur dann stehen bleibt, wenn eine besondere Diebstahlsicherungsstellung erreicht wird. In dieser Diebstahlsicherungsstellung soll der Zentralverriegelungshebel in seiner Bewegung blockiert sein (Spalte 2, Zeilen 34 bis 36, Spalte 7, Zeilen 66 bis Spalte 8, Zeile 12). Eine Diebstahlsicherung ist beim Ausgangspunkt für die vorliegende Erfindung nicht vorgesehen, jedenfalls nicht Gegenstand der Diskussion.

Der Mitnehmerzapfen des den Ausgangspunkt bildenden Standes der Technik nimmt seine hohe Stellung außerhalb der Aufnahme ein, nämlich am unteren Rand der Bewegungsaufnahme (Spalte 5, Zeilen 37 bis 43 und Zeilen 58 bis 64). Die Begrenzungsflächen der Aufnahme und Bewegungsaufnahme kommen mit dem Mitnehmerzapfen nicht in Berührung. Die Steuerung dieses Kraftfahrzeug-Türverschlusses erfolgt über Schleifringschalter (Spalte 6). Schleifringschalter sind schaltungstechnisch aufwendig wie andere Mikroschalter auch und wegen der Verschleißmöglichkeiten für viele Funktionen anfällig.

Der Lehre liegt die Aufgabe zugrunde, den bekannten Kraftfahrzeug-Türverschluß mit einem Zentralverriegelungsantrieb schaltungstechnisch bzw. steuerungstechnisch zu vereinfachen.

Die zuvor aufgezeigte Aufgabe ist bei einem Kraftfahrzeug-Türverschluß mit den Merkmalen des Oberbegriffs von Anspruch 1 durch die Merkmale des kennzeichnenden Teils von Anspruch 1 gelöst. Der bei der Lehre der Erfindung realisierte Blockbetrieb des Elektromotors führt zum Entfall vieler elektronischer Bauelemente, insbesondere der im Stand der Technik realisierten Schleifringschalter. Die Erreichung des Blockbetriebs wird erfindungsgemäß durch eine sehr einfache Konzeption des Zentralverriegelungshebels realisiert. Die Ränder der Bewegungsaufnahme werden nämlich als Anschlagflächen genutzt, gegen die der Mitnehmerzapfen in seine jeweilige Ruhelage anläuft.

Bevorzugte Ausgestaltungen und Weiterbildungen sind Gegenstand der Unteransprüche.

Im folgenden wird die Erfindung anhand einer lediglich ein Ausführungsbeispiel darstellenden Zeichnung näher erläutert. In der Zeichnung zeigt
- Fig. 1: Zentralverriegelungsantrieb und Zentralverriegelungshebel des erfindungsgemäßen Kraftfahrzeug-Türverschlusses in Entriegelungslage, den Motor des Zentralverriegelungsantriebs stehend,
- Fig. 2: den Kraftfahrzeug-Türverschluß aus Fig. 1 bei laufendem Motor mit dem Mitnehmerzapfen gerade zum Schwenken des Zentralverriegelungshebels in die Verriegelungslage an die Seitenwand der Aufnahme anlaufend,
- Fig. 3: den Kraftfahrzeug-Türverschluß aus Fig. 2, jetzt mit dem Zentralverriegelungshebel in die Verriegelungslage V geschaltet, den Mitnehmerzapfen gerade an der Anschlagfläche anlaufend,
- Fig. 4: den Kraftfahrzeug-Türverschluß aus Fig. 3, Motor des Zentralverriegelungsantriebs stehend, Zentralverriegelungshebel von Hand wieder in die Entriegelungslage umgelegt,
- Fig. 5: den Kraftfahrzeug-Türverschluß aus Fig. 3 im Begriffe, daß der Zentralverriegelungshebel vom Zentralverriegelungsantrieb wieder in die Entriegelungslage umgelegt wird,
- Fig. 6: den Kraftfahrzeug-Türverschluß aus Fig. 5 nach Erreichen der Entriegelungslage und Erreichen der Ruhelage des Mitnehmerzapfens,
- Fig. 7: den Kraftfahrzeug-Türverschluß aus Fig. 6 nach Umlegen des Zentralverriegelungshebels von Hand in die Verriegelungslage.

Zum grundsätzlichen Aufbau von Kraftfahrzeug-Türverschlüssen mit Zentralverriegelungsantrieben, auf die sich die Lehre der vorliegenden Erfindung bezieht, finden sich im allgemeinen Teil der Beschreibung einige Erläuterungen, auf die hier verwiesen werden darf. Die nachfolgenden Erläuterungen beziehen sich auf den für die Lehre der Erfindung wichtigen Teil eines Kraftfahrzeug-Türverschlusses, nämlich auf den Zentralverriegelungsantrieb 1, 2 und den Zentralverriegelungshebel 3, der davon angetrieben wird.

Fig. 1 zeigt den Zentralverriegelungsantrieb 1, 2 mit dem antreibenden Elektromotor 1 und der von diesem angetriebenen Spindel 2, die hier teilweise weggebrochen dargestellt ist, um den Blick auf den darunter liegenden Zentralverriegelungshebel 3 freizugeben. Ein hier als Scheibe ausgeführtes Antriebselement 4 mit einem exzentrisch angeordneten Mitnehmerzapfen 5 ist zum Antrieb des Zentralverriegelungshebels 3 vorgesehen. Nur angedeutet ist, daß das scheibenförmige Antriebselement 4 am Außenrand eine Verzahnung aufweist, mit der die Spindel 2 des Zentralverriegelungsantriebs 1, 2 kämmt. Das ist eine bekannte Antriebstechnik.

Der Mitnehmerzapfen 5 ist auf seinem Umlaufbogen in beiden Drehrichtungen bewegbar. Er bildet zusammen mit dem Antriebselement 4 eine Art Kurbeltrieb. Die Drehachse 6 des Antriebselementes 4, die im dargestellten Ausführungsbeispiel körperlich vorhanden sein kann, aber auch nur virtuell vorhanden sein kann, ist als Schnittpunkt zweier verdeckter Linien angedeutet. Der Zentralverriegelungshebel 3 ist um eine zur Drehachse 6 parallele Schwenkachse 7 schwenkbar. Diese Schwenkbewegung bewegung ist die in der weiter nicht dargestellten Schloßmechanik nutzbare für die Entriegelung bzw. Verriegelung des Kraftfahrzeug-Türverschlusses (Auslösbarkeit der Sperrklinke).

Der Zentralverriegelungshebel 3 weist eine gabelförmige Aufnahme 8 für den Mitnehmerzapfen 5 auf, die erheblich breiter als der Mitnehmerzapfen 5 ist. Wie weiter unten noch erläutert werden wird, ist der Zentralverriegelungshebel 3 sowohl mittels des Mitnehmerzapfens 5 als auch unabhängig und unbehindert davon rein mechanisch in eine Entriegelungslage E, in Fig. 1 eingenommen, und eine Verriegelungslage V, in Fig. 3 eingenommen, schwenkbar.

Im dargestellten und bevorzugten Ausführungsbeispiel sind Anschläge 9, 10 für die Entriegelungslage E bzw. die Verriegelungslage V realisiert.

Fig. 1 macht nun zunächst ohne weiteres deutlich, daß der Umlaufbogen des Mitnehmerzapfens 5 nur etwa zur (oberen oder unteren) Hälfte in der gabelförmigen Aufnahme 8 und zur anderen Hälfte außerhalb der Aufnahme 8 verläuft, die Drehachse 6 des Antriebselementes 4 also etwa in Höhe des offenen Endes der Aufnahme 8 liegt, und der Mitnehmerzapfen 5 seine Ruhelage oder Ruhelagen außerhalb der Aufnahme 8 einnimmt und in die Aufnahme 8 nur zur Bewegung des Zentralverriegelungshebels 3 eintritt. Das hat die im allgemeinen Teil der Beschreibung schon angesprochenen Vorteile.

Weiter zeigt Fig. 1, daß im dargestellten und insoweit bevorzugten Ausführungsbeispiel die Entriegelungslage (E) und die Verriegelungslage (V) des Zentralverriegelungshebels (3) jeweils durch einen Anschlag (9, 10) definiert ist. Während im Ausführungsbeispiel gemäß Fig. 1 die Anschläge 9, 10 außerhalb des Zentralverriegelungshebels 3 irgendwie angeordnet sind und der Zentralverriegelungshebel 3 mit seiner Außenfläche jeweils gegen einen Anschlag 9 bzw. 10 anläuft, kann ebenso gut auch eine innere Realisierung der Anschläge 9, 10 vorgesehen werden, nämlich dadurch, daß die Drehachse 6 des Antriebselements 4 körperlich vorhanden ist und gleichzeitig die Anschläge 9, 10 bildet. Man kann sich das unschwer vorstellen.

Von wesentlicher Bedeutung für den schaltungstechnisch einfachen Aufbau des Kraftfahrzeug-Türverschlusses mit einem Zentralverriegelungsantrieb 1, 2 ist ein Entfall möglichst vieler elektronischer Bauelemente. Dazu ist zweckmäßig ein Blockbetrieb des Elektromotors 1, d. h. ein Überwachen der Stromaufnahme des Elektromotors 1 und Abschalten bei Überschreiten eines bestimmten Grenzwertes über eine bestimmte Zeit hinweg, was ein Blockieren des Motors durch den Zentralverriegelungshebel 3 bedeutet. Mikroschalter können so weitgehend entfallen.

Zunächst ist weiter zu erläutern. daß das dargestellte Ausführungsbeispiel sich ferner dadurch auszeichnet, daß die Aufnahme 8 des Zentralverriegelungshebels 3 sich an dem offenen Ende in eine Bewegungsaufnahme 11 im Zentralverriegelungshebel 3 mit erheblich größerer Breite als die Aufnahme 8 öffnet und der Mitnehmerzapfen 5 seine Ruhelage bzw. Ruhelagen in der Bewegungsaufnahme 11 einnimmt. Die Aufnahme 8 könnte sich bezüglich des Zentralverriegelungshebels 3 radial nach außen öffnen, dann würde sich die Bewegungsaufnahme 11 radial nach außen an die Aufnahme 8 anschließen. Im dargestellten Ausführungsbeispiel ist eine umgekehrte Anordnung gewählt, ist nämlich vorgesehen, daß das offene Ende der Aufnahme 8 der Schwenkachse 7 des Zentralverriegelungshebels 3 zugewandt ist. Das ist aber natürlich nicht beschränkend zu verstehen.

Für beide Varianten ist es möglich, daß der Zentralverriegelungshebel 3 ringsum geschlossen ist, Aufnahme 8 und Bewegungsaufnahme 11 also geschlossen im verriegelungshebel 3 liegen. Die Bewegungsaufnahme 11 stellt den Bewegungsraum für den Mitnehmerzapfen 5 zur Verfügung, den dieser braucht, um in seine jeweilige Ruhelage zurückzukehren, die beispielsweise für die Entriegelungslage in Fig. 1 gezeigt ist. Gleichzeitig gewährleistet die Bewegungsaufnahme 11 eine ungehinderte manuelle Schwenkbarkeit des Zentralverriegelungshebels 3 bei stehendem Zentralverriegelungsantrieb 1, 2.

Zuvor ist erläutert worden, welche Vorteile ein Blockbetrieb des Zentralverriegelungsantriebs 1, 2 für die schaltungstechnische Vereinfachung der Gesamtanordnung hat. Dies wird nun im dargestellten Ausführungsbeispiel durch eine sehr einfache Konzeption des Zentralverriegelungshebels 3 realisiert. Wie sich aus Fig. 1 entnehmen läßt, ist nämlich vorgesehen, daß die Bewegungsaufnahme 11 seitlich der Aufnahme 8 vorzugsweise kreisbogenförmig mit der Schwenkachse 7 als Kreismittelpunkt verlaufende Anschlagflächen 12 aufweist, gegen die der Mitnehmerzapfen 5 in seine jeweilige Ruhelage anläuft. Diese Anschlagflächen 12 seitlich der Aufnahme 8 können ebenfalls bei radial nach außen wie nach innen öffnender Aufnahme 8 realisiert sein. Sie gewinnen eine besondere Bedeutung dadurch, daß die Steuerung des Zentralverriegelungsantriebs 1, 2 durch das Anlaufen des Mitnehmerzapfens 5 an die jeweilige Anschlagfläche 12 (Blockbetrieb) erfolgt.

Im dargestellten Ausführungsbeispiel ist ferner realisiert, daß die Aufnahme 8 des Zentralverriegelungshebels 3 am offenen Ende zumindest geringfügig breiter ist als der Außenradius des Umlaufbogens des Mitnehmerzapfens 5.

Aus der nachfolgenden Erläuterung des Funktionsablaufs bei dem erfindungsgemäßen Kraftfahrzeug-Türverschluß anhand der Figurenfolge wird die Funktionsweise des erfindungsgemäßen Kraftfahrzeug-Türverschlusses deutlich werden.

In Fig. 1 befindet sich der Zentralverriegelungshebel 3 in Entriegelungslage, der Motor 1 des Zentralverriegelungsantriebs 1, 2 steht. Soll nun der Zentralverriegelungshebel 3 in die Verriegelungslage V umgelegt werden, so wird der Elektromotor 1 des Zentralverriegelungsantriebs 1, 2 eingeschaltet. Der Motor 1 läuft an und das Antriebselement 4 beginnt sich im Uhrzeigersinn zu drehen, das zeigt der Pfeil in Fig. 2. Der Mitnehmerzapfen 5 läuft auf seinem Umlaufbogen im Uhrzeigersinn. Da sich die Drehachse 6 des Antriebselements 4 etwa am rechten Rand der Aufnahme 8 befindet und die Aufnahme 8 an ihrem offenen Ende gerade ein wenig breiter ist als der Radius des Antriebselements 4, kann der Mitnehmerzapfen 5 zunächst ungehindert am offenen Ende in die Aufnahme 8 eintreten. Er trifft dann bei seiner weiteren Bewegung im Uhrzeigersinn auf dem Umlaufbogen auf die rechte Seitenwand der Aufnahme 8 (Fig. 2). Diese gesamte Bewegung über einen Bogen von fast 270° hat der Mitnehmerzapfen 5 praktisch kräftefrei ausführen können, der Elektromotor 1 konnte also ohne Widerstand anlaufen.

Der Mitnehmerzapfen 5 schiebt dann den Zentralverriegelungshebel 3 im Uhrzeigersinn aus der Entriegelungslage E in Fig. 2 vor sich her bis der Zentralverriegelungshebel 3 die Verriegelungslage V in Fig. 3 erreicht hat. Jetzt hat sich die Aufnahme 8 so weit im Uhrzeigersinn verschoben, daß der Mitnehmerzapfen 5 bei seiner weiteren Bewegung auf dem Umlaufbogen ohne weiteres wieder aus der Aufnahme 8 heraustreten kann. Der Motor 1 läuft unverändert weiter, es haben also zwischenzeitlich keine Schalthandlungen od. dgl. stattgefunden. Mikroschalter sind nicht erforderlich.

Da im weiteren Bewegungsweg des Mitnehmerzapfens 5 auf seinem Umlaufbogen die links von der Aufnahme 8 in der Bewegungsaufnahme 11 befindliche Anschlagfläche 12 liegt, trifft der Mitnehmerzapfen 5 nach einem weiteren Weg von 160° auf diese Anschlagfläche 12. Da diese Anschlagfläche 12 etwa kreisbogenförmig mit in der Schwenkachse 7 liegendem Kreismittelpunkt verläuft, ist die von dem Mitnehmerzapfen 5 auf die Anschlagfläche 12 ausgeübte Kraft bezüglich der Schwenkachse radial gerichtet, führt also nicht zu irgendeiner Verlagerung des Zentralverriegelungshebels 3, die ja auch nicht erwünscht wäre. Durch das Anlaufen des Mitnehmerzapfens 5 gegen die Anschlagfläche 12 wird nun aber der Antriebsbewegung des Motors 1 ein erheblicher Widerstand entgegengesetzt, der Motorstrom steigt sprunghaft an, dies wird schaltungstechnisch ausgewertet, der Motor wird abgeschaltet und wird stromlos.

Wegen der geschickten Gestaltung des Zentralverriegelungshebels 3 bei dem erfindungsgemäßen Kraftfahrzeug-Türverschluß kann der Zentralverriegelungshebel 3 ohne weiteres bei stehendem Motor und an der Anschlagfläche 12 stehendem Mitnehmerzapfen 5 von Hand (mechanisch) hin und her geschwenkt werden. Dazu ist es besonders zweckmäßig, wenn die Anschlagflächen 12 kreisbogenförmig entsprechend der zuvor erläuterten Konzeption verlaufen. Man erkennt in Fig. 4, wie der Zentralverriegelungshebel 3 aus der in Fig, 3 dargestellten Verriegelungslage V bei stehendem Mitnehmerzapfen 5 manuell in die Entriegelungslage E zurückgeschwenkt worden ist. Das kann beispielsweise bei einer Notöffnung eines Kraftfahrzeug-Türverschlusses erforderlich sein.

Fig. 5 zeigt die motorische Rück-Antriebsbewegung für den Zentralverriegelungshebel 3 von Fig. 3 ausgehend. Der Mitnehmerzapfen 5 auf dem Antriebselement 4 wird nun im Gegenuhrzeigersinn auf seinem Umlaufbogen bewegt und schwenkt den Zentralverriegelungshebel 3 ebenfalls im Gegenuhrzeigersinn um die Schwenkachse 7 aus der Verriegelungslage V in die Entriegelungslage E zurück.

Fig. 6 zeigt die weitere Bewegung des Mitnehmerzapfens 5 nach erfolgtem Schwenken des Zentralverriegelungshebels 3, der Mitnehmerzapfen 5 kommt jetzt an der rechts von der Aufnahme 8 befindlichen Anschlagfläche 12 der Bewegungsaufnahme 11 zur Anlage, so daß dadurch dann der Motor 1 abgeschaltet wird. Fig. 7 zeigt dann, daß auch in dieser Lage des Mitnehmerzapfens 5 eine unbehinderte mechanische Schwenkung des Zentralverriegelungshebels 3 möglich ist.

Besonders interessant ist die dargestellte Konstruktion deshalb, weil der Zentralverriegelungshebel 3 hinsichtlich seiner Bewegung zwischen Entriegelungslage und Verriegelungslage praktisch kräftefrei bleibt, obwohl erhebliche Kräfte auftreten, um die Abschaltung des Elektromotors 1 des Zentralverriegelungsantriebs 1, 2 im Blockbetrieb zu erlauben.

Der erfindungsgemäße Kraftfahrzeug-Türverschluß zeichnet sich durch wenige Bauteile, eine sehr hohe Antriebskraft und eine flache Bauweise aus. Der Motor 1 kann relativ leistungsschwach ausgeführt sein, da er in jedem Fall anlaufen kann, bevor Kräfte am Mitnehmerzapfen 5 auftreten. Besonders bedeutsam ist die Möglichkeit zum Blockbetrieb des Zentralverriegelungsantriebs 1, 2, der den Verzicht auf Mikroschalter für die Abschaltung des Elektromotors 1 erlaubt. Völlig unproblematisch kann jede Stellung des Zentralverriegelungshebels 3 sowohl elektromechanisch als auch manuell angesteuert werden.

## Patentansprüche

1. Kraftfahrzeug-Türverschluß mit einem Zentralverriegelungsantrieb (1, 2) und einem davon angetriebenen Zentralverriegelungshebel (3),
wobei der Zentralverriegelungsantrieb (1, 2) elektromechanisch ausgeführt ist und reversierbar arbeitet und ein Antriebselement (4) mit einem exzentrisch angeordneten Mitnehmerzapfen (5) aufweist, der auf seinem Umlaufbogen in beiden Drehrichtungen bewegbar ist,
der Zentralverriegelungshebel (3) um eine zur Drehachse (6) des Antriebselementes (4) parallele Schwenkachse (7) schwenkbar ist und eine gabelförmige Aufnahme (8) für den Mitnehmerzapfen (5) aufweist, die erheblich breiter als der Mitnehmerzapfen (5) ist, und
der Zentralverriegelungshebel (3) sowohl mittels des Mitnehmerzapfens (5) als auch unabhängig und unbehindert davon rein mechanisch in eine Entriegelungslage (E) und eine Verriegelungslage (V) schwenkbar ist,
wobei der Umlaufbogen des Mitnehmerzapfens (5) nur etwa zur oberen oder unteren Hälfte in der gabelförmigen Aufnahme (8) und zur anderen Hälfte außerhalb der Aufnahme (8) verläuft, die Drehachse (6) des Antriebselementes (4) also etwa in Höhe des offenen Endes der Aufnahme (8) liegt,
wobei der Mitnehmerzapfen (5) seine Ruhelage oder Ruhelagen außerhalb der Aufnahme (8) einnimmt und in die Aufnahme (8) nur zur Bewegung des Zentralverriegelungshebels (3) eintritt und
wobei die Aufnahme (8) des Zentralverriegelungshebels (3) sich an dem offenen Ende in eine Bewegungsaufnahme (11) im Zentralverriegelungshebel (3) mit erheblich größerer Breite als die Aufnahme (8) öffnet und der Mitnehmerzapfen (5) seine Ruhelage bzw. Ruhelagen in der Bewegungsaufnahme (11) einnimmt,
**dadurch gekennzeichnet**,
daß die Bewegungsaufnahme (11) seitlich des offenen Endes der Aufnahme (8) Auschlagflächen (12) aufweist, die vorzugsweise kreisbogenförmig mit der Schwenkachse (7) als Kreismittelpunkt verlaufen und gegen die der Mitnehmerzapfen (5) in seine jeweilige Ruhelage anläuft, und
daß die Steuerung des Zentralverriegelungsantriebs (1, 2) durch das Anlaufen des Mitnehmerzapfens (5) an die jeweilige Anschlagfläche (12) erfolgt, das einen Blockbetrieb des Zentralverriegelungsantriebs realisiert.

2. Kraftfahrzeug-Türverschluß nach dem vorhergehenden Anspruch, dadurch gekennzeichnet, daß die Entriegelungslage (E) und die Verriegelungslage (V) des Zentralverriegelungshebels (3) jeweils durch einen Anschlag (9, 10) definiert ist und daß die Steuerung des Zentralverriegelungsantriebs (1, 2) durch das Andrücken des Zentralverriegelungshebels (3) an den jeweiligen Anschlag (9, 10) mittels des Mitnehmerzapfens (5) erfolgt.

3. Kraftfahrzeug-Türverschluß nach dem vorhergehenden Anspruch, dadurch gekennzeichnet, daß die Drehachse (6) des Antriebselementes (4) körperlich vorhanden ist und gleichzeitig die Anschläge (9, 10) bildet.

4. Kraftfahrzeug-Türverschluß nach dem vorhergehenden Anspruch, dadurch gekennzeichnet, daß der Zentralverriegelungshebel (3) ringsum geschlossen ist, Aufnahme (8) und Bewegungsaufnahme (11) also geschlossen im Zentralverriegelungshebel (3) liegen.

5. Kraftfahrzeug-Türverschluß nach einem der vorhergehenden Ansprüche, dadurch gekennzeichnet, daß das offene Ende der Aufnahme (8) der Schwenkachse (7) des Zentralverriegelungshebels (3) zugewandt ist.

6. Kraftfahrzeug-Türverschluß nach einem der vorhergehenden Ansprüche, dadurch gekennzeichnet, daß die Aufnahme (8) des Zentralverriegelungshebels (3) am offenen Ende zumindest geringfügig breiter ist als der Außenradius des Umlaufbogens des Mitnehmerzapfens (5).

## Claims

1. Motor vehicle door lock with a central locking drive (1, 2) and a central locking lever (3) driven thereby,
the central locking drive (1, 2) being of electromechanical design, operating in a reversible fashion and having a drive element (4) with an eccentrically arranged driver pin (5) which can be moved in both directions of rotation on its arcuate movement path,
the central locking lever (3) being pivotable about a pivot axis (7) parallel to the axis (6) of rotation of the drive element (4), and having a fork-shaped receptacle (8) for the driver pin (5), which receptacle (8) is considerably wider than the driver pin (5), and
the central locking lever (3) pivotable both by means of the driver pin (5) and independently and unimpeded thereby, in a purely mechanical fashion into an unlocking position (E) and a locking position (V),
only approximately the upper or lower half of the arcuate movement path of the driver pin (5) extending in the fork-shaped receptacle (8), and the other half extending outside the receptacle (8), and the axis (6) of rotation of the drive element (4) therefore located approximately at the level of the open end of the receptacle (8),
the driver pin (5) assuming its position or positions of rest outside the receptacle (8) and entering the receptacle (8) only to move the central locking lever (3), and
the receptacle (8) of the central locking lever (3) opening at the open end into a movement receptacle (11) in the central locking lever (3) with considerably greater width than the receptacle (8), and the driver pin (5) assuming its position or positions of rest in the movement receptacle (11), characterized in that the movement receptacle (11) has, to the side of the open end of the receptacle (8), stop faces (12) which preferably extend in the shape of a circular arc with the pivot axis (7) as centre of the circle, and against which stop faces (12) the driver pin (5) abuts into its respective position of rest, and
in that the control of the central locking drive (1, 2) takes place by abutting the driver pin (5) against the respective stop surface (12), which brings about a blocking operation of the central locking drive.

2. Motor vehicle door lock according to the preceding claim, characterized in that the unlocking position (E) and the locking position (V) of the central locking lever (3) are each defined by a stop (9, 10), and in that the control of the central locking drive (1, 2) takes place by pressing the central locking lever (3) against the respective stop (9, 10) by means of the driver pin (5).

3. Motor vehicle door lock according to the preceding claim, characterized in that the axis (6) of rotation of the drive element (4) is physically present and at the same time forms the stops (9, 10).

4. Motor vehicle door lock according to the preceding claim, characterized in that the central locking lever (3) is enclosed on all sides, the receptacle (8) and movement receptacle (11) are therefore located enclosed in the central locking lever (3).

5. Motor vehicle door lock according to one of the preceding claims, characterized in that the open end of the receptacle (8) faces the pivot axis (7) of the central locking lever (3).

6. Motor vehicle door lock according to one of the preceding claims, characterized in that the receptacle (8) of the central locking lever (3) is at least slightly wider at the open end than the outer radius of the arcuate movement path of the driver pin (5).

## Revendications

1. Serrure de portière de véhicules automobiles avec un système de verrouillage à commande centralisée (1, 2) et un levier de verrouillage central (3), entraîné par celui-ci, dans lequel le système de verrouillage à commande centralisée (1, 2) est réalisé de façon électromécanique et fonctionne de manière réversible et présente un élément d'entraînement (4) avec un tenon d'entraînement (5) disposé de façon excentrée, tenon d'entraînement (5) qui peut se déplacer sur son axe de circulation dans les deux sens de rotation dans lequel le levier de verrouillage central (3) peut pivoter autour d'un axe de pivotement (7), parallèle à l'axe de rotation (6) de l'élément d'entraînement (4), et présente un logement en forme de fourche (8) pour le tenon d'entraînement (5) qui est considérablement plus large que le tenon d'entraînement (5), et le levier de verrouillage central (3)peut pivoter aussi bien au moyen du tenon d'entraînement (5) qu'indépendamment aussi et sans être gêné par cela d'une manière purement mécanique dans une position de déverrouillage (E) et une position de verrouillage (V), dans lequel l'arc de circulation du tenon d'entraînement (5) ne s'étend que sur à peu près la moitié supérieure ou la moitié inférieure du logement en forme de fourche (8) et sur l'autre moitié en dehors du logement (8), l'axe de rotation (6) de l'élément d'entraînement (4) se trouvant donc à la hauteur à peu près de l'extrémité ouverte du logement (8), dans lequel le tenon d'entraînement (5) prend sa position de repos ou ses positions de repos en dehors du logement (8) et n'entre dans le logement (8) que pour déplacer le levier de verrouillage central (3), et dans lequel le logement (8) du levier de verrouillage central (3) débouche à l'extrémité ouverte dans un logement de déplacement (11) dans le levier de verrouillage central (3) qui a une largeur considérablement plus grande que le logement (8) et le tenon d'entraînement (5) prend sa position de repos ou ses positions de repos dans le logement de déplacement (11),
caractérisé en ce que
- le logement de déplacement (11) du côté de l'extrémité ouverte du logement (8) présente des surfaces de butée (12) qui s'étendent de préférence en forme d'arcs de cercle avec l'axe de pivotement (7) comme centre du cercle, contre lesquelles le tenon d'entraînement (5) arrive dans sa position respective de repos et
- la commande du système de verrouillage à commande centralisée (1, 2) a lieu par l'arrivée du tenon d'entraînement (5) sur la surface de butées correspondantes (12), ce qui permet d'avoir un fonctionnement en bloc du système de verrouillage à commande centralisée.

2. Serrure de portière de véhicules automobiles selon la revendication précédente,
caractérisée en ce que
- la position de déverrouillage (E) et la position de verrouillage (V) du levier de verrouillage central (3) sont définies respectivement par une butée (9, 10) et
- la commande du système de verrouillage à commande centralisée (1, 2) a lieu en faisant appuyer le levier de verrouillage central (3) sur la butée correspondante (9, 10) au moyen du tenon d'entraînement (5).

3. Serrure de portière de véhicules automobiles selon la revendication précédente,
caractérisée en ce que
l'axe de rotation (6) de l'élément d'entraînement (4) existe physiquement, et forme en même temps les butées (9, 10).

4. Serrure de portière de véhicules automobiles selon la revendication précédente,
caractérisée en ce que
le levier de verrouillage central (3) est fermé sur tout son pourtour, le logement (8) et le logement de déplacement (11) se trouvant ainsi enfermés dans le levier de verrouillage central (3).

5. Serrure de portière de véhicules automobiles selon l'une des revendications précédentes,
caractérisée en ce que
l'extrémité ouverte du logement (8) est tournée vers l'axe de pivotement (7) du levier de verrouillage central (3).

6. Serrure de portière de véhicules automobiles selon l'une des revendications précédentes,
caractérisée en ce que
le logement (8) du levier de verrouillage central (3) est à l'extrémité ouverte au moins légèrement plus large que le rayon extérieur de l'arc de circulation du tenon d'entraînement (5).
